# EUROPÄISCHE PATENTSCHRIFT

(11) **EP 2 834 160 B1**
(45) Veröffentlichungstag und Bekanntmachung des Hinweises auf die Patenterteilung: **04.05.2016**
(21) Anmeldenummer: 13715643.6
(22) Anmeldetag: 28.03.2013
(51) Int. Cl.: B65D 50/04, B65D 43/02

(54) **KINDERSICHERER DEO-STICK-BEHÄLTER**
CHILDPROOF DEODORANT STICK CONTAINER
RÉCIPIENT POUR STICK DÉODORANT MUNI D'UNE SÉCURITÉ ENFANT

(30) Priorität: 05.04.2012 DE 202012101254 U
(43) Veröffentlichungstag der Anmeldung: 11.02.2015
(73) Patentinhaber: RPC Bramlage GmbH, 49393 Lohne (DE)
(72) Erfinder: GÖTTKE, Sabine, 49393 Lohne (DE); DETERS, Heinrich, 49393 Lohne (DE)
(74) Vertreter: Müller, Enno
(86) Internationale Anmeldenummer: PCT/EP2013/056729
(87) Internationale Veröffentlichungsnummer: WO 2013/149943

(56) Entgegenhaltungen:
- WO-A1-2009/053693
- US-A- 4 746 008
- US-A- 5 348 549

## Beschreibung

Die Erfindung betrifft einen Behälter mit einem Unterteil und einem Abdeckteil, wobei an dem Abdeckteil ein nach unten ragender Rastabschnitt ausgebildet ist zur Zusammenwirkung mit einem Rast-Eingriffsteil des Unterteils, wobei weiter an dem Rastabschnitt eine entlang dem Unterteil sich erstreckende Rastzunge ausgebildet ist.

Ein derartiger Behälter ist bereits aus der DE 20 2010 005 632 U1 bekannt. Bei dem bekannten Behälter ist an dem Unterteil ein sich laschenartig und mit Abstand zu einer Außenwandung des Unterteils, jedoch hiermit einteilig verbunden erstreckende Lasche ausgebildet, welche einen Rastvorsprung aufweist, der von innen in eine Rastausnehmung der Rastzunge eingreift. Die Lasche erstreckt sich weiter nach unten als die Rastzunge. Zum Entrasten ist die Lasche auf die Behälterwandung hin zu drücken und sodann die Einrastzunge in gleicher Richtung zu bewegen, um eine weitere Rastung, die mit einem die Einrastzunge außen übergreifenden Gegenrastteil des Unterteils zusammenwirkt, auch aus der Gegenrast zu befreien und sodann ist die Abdeckung mit einer weiteren Hand zu ergreifen und nach oben zu ziehen, um das Abdeckteil von dem Unverteil zu entfernen.

Ein Behälter gemäß dem Oberbegriff des Anspruchs 1 ist aus der US4746008 bekannt.
Diese Gestaltung ist handhabungstechnisch noch nicht zufriedenstellend.

Die Erfindung beschäftigt sich mit der Aufgabenstellung, einen Behälter anzugeben, dessen Abdeckteil einerseits kindersicher an dem Unterteil gehaltert ist, andererseits aber auch nach Überwindung der Sicherung vorteilhaft von dem Unterteil zu lösen ist.

Eine mögliche Lösung der Aufgabe ist nach einem ersten Erfindungsgedanken bei einem Gegenstand gegeben, bei dem darauf abgestellt ist, dass die Rastzunge im Verschlusszustand unterhalb des Rast-Eingriffsteils des Behälters sich mit einem unmittelbaren freien Abstand zwischen ihrer Innenseite und einer zugewandten Außenfläche des Unterteils erstreckt.

Der derart ausgebildete Behälter ermöglicht es, die Rastzunge frei auf die Außenwand des Unterteils hin zu bewegen. Hierdurch kann zugleich die Befreiung aus dem Rast-Eingriffsteil des Unterteils erreicht werden. Da zudem die untere Randkante der Rastzunge somit nicht noch durch ein Teil des Unterteils überdeckt ist, kann durch Druck auf diese Unterseite der Rastzunge weiter auch die Rastzunge in dieser auf die Außenwandung des Unterteils zugedrückten Stellung nach oben bewegt werden, womit die Befreiung aus dem Rast-Eingriffsteil auch in vertikaler Richtung erreicht werden kann und dann einfach das Abdeckteil von dem Unterteil abgenommen werden kann.

Weitere Merkmale der Erfindung sind nachstehend, auch in der Figurenbeschreibung und der Zeichnung, oftmals in ihrer bevorzugten Zuordnung zu dem bereits vorstehend erläuterten Konzept beschrieben bzw. dargestell.

An dem Behälter sind zwei gegenüberliegende Einrastzungen ausgebildet, auf welche zur Anhebung des Abdeckteils gleichzeitig im Hinblick auf eine Bewegung der Rastzungen jeweils auf einer Außenfläche des Unterteils hin eingewirkt werden kann. Durch eine solche gleichzeitige Einwirkung, welche bspw. in einfacher Weise mit Daumen und Zeigefinger einer, insbesondere erwachsenen Hand möglich ist, ergibt sich auch eine Keilwirkung der so nach innen, aufeinander zu gedrückten Rastzungen, welche zugleich einen Anhebe-Effekt bzgl. der Abdeckung erreichen lässt. Es kann die Handhabung entsprechend so vorgenommen werden, dass sich gleichsam ein selbsttätiges Hochschieben der Abdeckung bei dieser Eindrückung der Rastzungen ergibt.

Der Behälter weist einen ovalen Querschnitt auf und die Einrastzungen sind den Schmalseiten des Ovals zugeordnete. Hierdurch kann eine besonders günstige Anpassung an die Hand eines Benutzers erreicht werden. Der Ovalquerschnitt ist bevorzugt derart vorgesehen, dass er an die geöffnete, aber nicht weitgespannte, Hand hinsichtlich der Stellung von Daumen und Zeigefinger angepasst ist.

Es ist auch bevorzugt, dass eine Rastzunge zugewandt dem Unterteil mit einer Verstärkungsrippe ausgebildet ist. Dadurch kann die Rastzunge in ihrer vertikalen Erstreckung vergleichsweise steif ausgebildet sein. Eine Bewegung nach innen, um die beschriebene Entrastung zu erreichen, überträgt dann eine entsprechende Spannung in das Abdeckteil, was sich im Hinblick auf das nahezu selbsttätige Hochschieben des Abdeckteils bei eingedrückten Rastzungen förderlich auswirkt.

Das Rast-Eingriffsteil, das an dem Unterteil ausgebildet ist, ist bandartig, sich quer zu einer Erstreckungsrichtung der Rastzungen erstreckend, gestaltet. Es ist darüber hinaus umgebend zu einer Wandung des Unterteils angeordnet. Jedenfalls über einen gewissen Teil des Umfangs des Unterteils, bezogen auf eine Horizontalebene bei üblichem Aufstellen des Gefäßes, erstreckt sich das bandartige Rast-Eingriffsteil mit seitlichem Abstand zu der Außenwandung des Unterteils. Da zudem das Rast-Eingriffsteil, außerhalb einer Eingriffsöffnung für die Rastzunge, auch durch eine Horizontalwandung an das Unterteil angebunden ist, ergibt sich eine deutliche Verstärkung des Unterteils in diesem Bereich.

Der Umfangsbereich, über welchen sich das bandartige Rast-Eingriffsteil bevorzugt erstreckt, ist im Bereich von 15% bis zu 100% des Umfangs des Unterteils in diesem Bereich gegeben.

Nachstehend ist die Erfindung weiter anhand der beigefügten Zeichnung erläutert, die aber lediglich ein Ausführungsbeispiel darstellt. Hierbei zeigt:
- Fig. 1: eine perspektivische Ansicht eines hier als Deo-Stick ausgebildeten Behälters;
- Fig. 2: einen Querschnitt durch den Gegenstand gemäß Fig.1 im oberen Bereich, bei in Raststellung befindlichen Rastzungen;
- Fig. 3: eine Darstellung gemäß Fig. 2 bei zur Lösung des Abdeckteils eingedrückten Rastzungen; und
- Fig. 4: einen Vertikalquerschnitt durch den Gegenstand gemäß Fig.1 im oberen Bereich, mit strichlinierter Darstellung eines eingedrückten Zustands der Rastzunge;

Dargestellt und beschrieben ist zunächst mit Bezug zu Fig. 1 ein Behälter 1, der ein Unterteil 2 und ein Abdeckteil 3 aufweist. Das Abdeckteil 3 weist einen nach unten ragenden Rastabschnitt auf, zur Zusammenwirkung mit einem Rast-Eingriffsteil 4.

Das Rast-Eingriffsteil 4 ist an dem Unterteil 2 angebunden. Der Rastabschnitt weist weiter zwei entlang dem Unterteil, in Vertikalrichtung, sich erstreckende Rastzungen 5 auf, die sich im Verschlusszustand bis in einen Bereich unterhalb, von außen gesehen entsprechend der Ansicht in Fig.1, des Rast-Eingriffsteils 4 erstreckt. Die Rastzunge 5 hintergreift das Rast-Eingriffsteil 4 und erstreckt sich nach unten darüber hinaus. Insbesondere, wie aus Fig. 2 ersichtlich, erstrecken sich die Rastzungen 5 mit einem freien, horizontalen Abstand a zu einer Außenfläche 6 des Unterteils 2. Dieser Abstand a ist insbesondere im Bereich einer unteren Stirnfläche 7 der Rastzungen 45 gegeben.

Weiter ist der Abstand a jedenfalls auch im Bereich eines Rasteingriffs 8 zwischen einem Rastvorsprung 9, der auf der Außenseite der Rastzungen 5 augebildet ist, und dem Rast-Eingriffsteil 4 gegeben.

Die Rastzungen 5 sind gemäß der Querschnittsdarstellung der Figuren 2, 3 ihrer Breite, quer zu ihrer vertikalen Längserstreckung, gekrümmt verlaufend ausgebildet. Der Abstand a ist über die gesamte Breite gegeben. Weiter bevorzugt mit demselben Maß über diese Breite. Das Maß a kann allerdings auch über die Breite unterschiedlich sein, wobei bevorzugt ist, dass es im Bereich des Rast-Hintergriffs am größten ist.

Wie aus der strichlinierten Darstellung ersichtlich, ist es so möglich, die Rastzungen durch Einwärtsbiegen gegen die Außenfläche 6 des Unterteils 2 so weit zu bewegen, dass der Rastvorsprung 9 außer Eingriff zu dem Rast-Eingriffsteil 4 kommt.

In weiterer Einzelheit, vgl. insbesondere Fig. 4, weist das Abdeckteil 3 eine Schulter 10 auf, die wie aus der Querschnittsdarstellung der Fig. 4 ersichtlich, durch eine horizontale Umlenkung nach außen der zunächst insoweit gegebenen vertikalen Abdeckteil-Wandung 11 gegeben ist. Innenseitig bildet die Schulter 10 einen Aufsetzbereich 12 aus, der auf einem nach außen kragenden Aufsetzvorsprung 13 des Unterteils 2 aufsitzt.

Der die Schulter insoweit bildende Horizontalabschnitt 14 der Wandung des Abdeckteils 3 geht dann, mit seitlichem Abstand b, zu dem Aufsetz-Vorsprung 13 in eine Vertikalwandung, welche die Rastzunge 5 bildet, über.

Das Rast-Eingriffsteil 4 ist ersichtlich bandartig gestaltet, mit sich in dem Vertikalschnitt gemäß Fig. 4 ergebenden Querschnitt, wobei die Schmalseite des Querschnitts nach vertikal oben und vertikal unten zeigt.

Innenseitig einer Rastzunge 5 ist eine bzw. bevorzugt beim Ausführungsbeispiel zwei Vertikalrippen 15 ausgeformt. Die Vertikalrippen 15 stehen nach innen, zugewandt der Außenfläche 6 des Unterteils 2 vor.

Der Behälter 1 weist, wie auch aus Fig.1 ersichtlich, insgesamt einen ovalen Querschnitt auf. Die Rastzungen 5 sind den Schmalseiten des Ovals zugeordnet ausgebildet.

Das Rast-Eingriffsteil 4 setzt sich in Umfangsrichtung des Behälters 1, unigebend zu dem Unterteil, in horizontaler Ausrichtung, fort. Beim Ausführungsbeispiel ist es vollständig umlaufend um das Unterteil gebildet. Dies auch über einen Teil des Umfangs mit einem Abstand in derselben Horizontalebene wie in Bezug auf das Einrastteil in Zusammenwirkung mit der Rastzunge 5 beschrieben. Der Abstand ausgehend von dem Zusammenwirkungsbereich des Rast-Eingriffsteils mit jeder der beiden Rastzungen setzt sich in beiden Horizontalrichtungen des Rast-Eingriffsteils abnehmend fort. Dies etwa bis zu einem Maß e bezogen auf einen Querschnitt wie in den Figuren 2, 3 dargestellt, das etwa 1/10 bis ⅓ des freien Querschnittmaßes d, das bezogen auf einen ovalen Querschnitt das größte Querschnittsmaß ist, entspricht. Insgesamt ist so in dieser Ebenen-Bandbreite des Unterteils 2 ein Verstärkungsring um diesen Bereich des Unterteils 2, höhenmäßig im Bereich der Rastzungen 5, gebildet, der für eine erhöhte Stabilität sorgt.

### Bezugszeichenliste

- 1: Behälter
- 2: Unterteil
- 3: Abdeckteil
- 4: Rast-Eingriffsteil
- 5: Rastzunge
- 6: Außenfläche
- 7: Stirnfläche
- 8: Rasteingriff
- 9: Rastvorsprung
- 10: Schulter
- 11: Abdeckteil-Wandung
- 12: Aufsetzbereich
- 13: Aufsetzvorsprung
- 14: Horizontalabschnitt
- 15: Vertikalrippen

- a: Abstand
- b: Abstand
- c: Abstand
- d: Querschnittsmaß
- e: Maß

## Patentansprüche

1. Behälter (1) mit einem Unterteil (2) und einem Abdeckteil (3), wobei an dem Abdeckteil (3) ein nach unten ragender Rastabschnitt ausgebildet ist zur Zusammenwirkung mit einem Rast-Eingriffsteil (4) des Unterteils (2), wobei an dem Rastabschnitt entlang dem Unterteil (2) erstreckende Rastzungen (5) ausgebildet sind, wobei die Rastzungen (5) im Verschlusszustand unterhalb des Rast-Eingriffsteils (4) des Behälters (1) sich mit einem unmittelbaren freien Abstand (a) zwischen ihrer Innenseite und einer zugewandten Außenfläche des Behälters erstrecken, wobei der freie Abstand (a) über die gesamte Breite der Rastzungen (5) und auch im Bereich der unteren Stirnfläche (7) der Rastzungen (5) gegeben ist, wobei durch eine freie Bewegung der Rastzungen (5) auf die Außenwand des Unterteils hin zugleich die Befreiung aus dem Rast-Eingriffsteil des Unterteils erreichbar ist, wobei das Rast-Eingriffsteil (4) bandartig gestaltet ist, mit in einem Querschnitt nach vertikal oben und vertikal unten zeigender Schmalseite, wobei weiter das Rast-Eingriffsteil (4) sich in Umfangsrichtung des Behälters (1), umgebend zu dem Unterteil, in horizontaler Ausrichtung fortsetzt, wobei das Rast-Eingriffsteil (4) über einen Teil des Umfangs des Rast-Eingriffsteils (4) mit einem zweiten Abstand zu dem Behälter in der Horizontalebene verläuft, wobei weiter auf die zwei an dem Abdeckteil (3) gegenüberliegend ausgebildeten Rastzungen (5) zur Anhebung des Abdeckteils (3) gleichzeitig im Hinblick auf eine Bewegung jeweils zur Außenfläche des Behälters (1) hin eingewirkt werden kann, **dadurch gekennzeichnet, dass** der Behälter (1) einen ovalen Querschnitt aufweist und dass die Rastzungen (5) den Schmalseiten des Ovals zugeordnet sind, wobei die Rastzungen (5) quer zu ihrer vertikalen Längserstreckung gekrümmt verlaufend ausgebindet sind und dass der zweite Abstand ausgehend von dem Zusammenwirkungsbereich des Rast-Eingriffsteils (4) mit jeder der beiden Rastzungen (5) sich in beiden Horizontalrichtungen des Rast-Eingriffsteils (4) abnehmend fortsetzt, dies bis zu einem Maß (e), das 1/10 bis ⅓ des freien Querschnittsmaßes (d), das das größte Querschnittsmaß des ovalen Querschitts ist, entspricht.

2. Behälter nach Anspruch 1, **dadurch gekennzeichnet, dass** eine Rastzunge (5) zugewandt dem Unterteil (2) mit einer Versteifungsrippe (15) ausgebildet ist.

## Claims

1. Container (1) having a lower part (2) and a cover part (3), a downwardly projecting latching portion being formed on the cover part (3) for cooperating with a latching engagement part (4) of the lower part (2), latching tongues (5) which extends along the lower part (2) being formed on the latching portion, the latching tongues (5) extending below the latching engagement part (4) of the container (1) when said container is closed with a direct clearance (a) between the inner face thereof and an outer face of the container facing said tongue, whereby the direct clearance (a) being provided over the entire width of the latching tongues (5) and also in the region of the lower end face (7) of the latching tongues (5), it simultaneously being possible to release the lower part from the latching engagement part by freely moving the latching tongues (5) towards the outer wall of the lower part, whereby the latching engagement part (4) is strip-like formed and has a narrow side pointing vertically upwards and vertically downwards in cross section, the latching engagement part (4) also continuing in a horizontal orientation in the peripheral direction of the container (1) so as to surround the lower part, the latching engagement part (4) extending over part of the periphery with a second clearance to the container in a horizontal plane, wherein further it is possible to act on the two opposing latching tongues (5) also being formed on the container (1), for lifting the cover part (3) in simultaneous movements towards the outer face of the container (1), **characterised in that** the container (1) has an oval cross section and **in that** the latching tongues (5) are provided for on the narrow sides of the oval, the latching tongues (5) being formed so as to extend in a curved manner transverse to the vertical longitudinal extension thereof and that the second clearance, starting from the region of cooperation between the latching engagement part (4) and each of the two latching tongues (5), continuing in both horizontal directions of the latching engagement part (4) whilst decreasing, up to a dimension (e), which corresponds to from one tenth to one third of the free cross-sectional dimension (d), which is the largest cross-sectional dimension of the oval cross section.

2. Container according to claim 1, **characterised in that** a latching tongue (5) is formed so as to have a reinforcing rib (15) on the side facing the lower part (2).

## Revendications

1. Récipient (1) avec une partie inférieure (2) et un couvercle (3), dans lequel une portion d'accrochage élastique faisant saillie vers le bas est formée sur le couvercle (3) laquelle est prévue pour coopérer avec une partie de retenue (4) que présente la partie inférieure (2), dans lequel des languettes d'accrochages (5) s'étendant le long de la partie inférieure (2) sont formés sur la portion d'accrochage élastique, les languettes d'accrochage (5) en position de verrouillage sous la partie de retenue (4) du récipient (1) s'étendant avec un espacement libre (a) ménagé directement entre sa surface intérieure et une surface extérieure du récipient qui lui fait face, l'espacement libre (a) étant procuré sur toute la largeur des languettes d'accrochage (5), ainsi que dans la zone de la surface frontale inférieure (7) des languettes d'accrochage (5), un déplacement libre des languettes d'accrochage (5) vers la paroi extérieure de la partie inférieure permettant concurremment leur libération de la partie de retenue de la partie inférieure, dans lequel la partie de retenue (4) est conformée sous forme de bande présentant en section transversale un côté étroit orienté verticalement vers le haut et verticalement vers le bas, la partie de retenue (4) se prolongeant en outre suivant une orientation horizontale dans la direction périphérique du récipient (1) en entourant la partie inférieure, la partie de retenue (4) s'étendant dans le plan horizontal pour une partie de sa périphérie avec un deuxième espacement par rapport au récipient, dans lequel il est possible d'actionner simultanément les deux languettes (5) agencées face à face sur le couvercle (3) pour soulever le couvercle (3) eu égard au déplacement de chacune vers la surface extérieure du récipient (1), **caractérisé en ce que** le récipient (1) présente une section transversale ovale et que les languettes d'accrochage (5) sont agencées aux côtés étroits de l'ovale, dans lequel les languettes d'accrochage (5) s'étendent de manière incurvée transversalement par rapport à leur extension longitudinale verticale et que le deuxième espacement se poursuit dans les deux directions horizontales de la partie de retenue (4) en diminuant à partir de la zone de coopération de la partie de retenue (4) avec chacune des deux languettes d'accrochage (5) jusqu'à une dimension (e) qui correspond à 1/10 à 1/3 de la dimension de la section transversale libre (d) qui est la dimension la plus grande de la section transversale de l'ovale.

2. Récipient selon la revendication 1, **caractérisé en ce qu'**une languette d'accrochage (5) est formée avec une nervure de raidissement (15) du côté vers la partie inférieure (2).
